# EUROPÄISCHE PATENTSCHRIFT

(11) **EP 2 047 055 B1**
(45) Veröffentlichungstag und Bekanntmachung des Hinweises auf die Patenterteilung: **14.11.2012**
(21) Anmeldenummer: 07764409.4
(22) Anmeldetag: 29.06.2007
(51) Int. Cl.: E06B 9/24

(54) **TEILTRANSPARENTER STATISCHER SONNENSCHUTZ**
PARTIALLY TRANSPARENT STATIC SUN PROTECTION DEVICE
PARE-SOLEIL STATIQUE PARTIELLEMENT TRANSPARENT

(30) Priorität: 30.06.2006 DE 102006030244
(43) Veröffentlichungstag der Anmeldung: 15.04.2009
(73) Patentinhaber: Fraunhofer-Gesellschaft zur Förderung der angewandten Forschung e.V., 80686 München (DE)
(72) Erfinder: KUHN, Tilmann, 79856 Hinterzarten (DE); HERMANN, Michael, 79100 Freiburg (DE)
(74) Vertreter: Gagel, Roland
(86) Internationale Anmeldenummer: PCT/DE2007/001156
(87) Internationale Veröffentlichungsnummer: WO 2008/000248

(56) Entgegenhaltungen:
- DE-A1- 2 709 207
- FR-A- 2 068 890
- FR-A- 2 098 888
- US-A- 5 650 875

## Beschreibung

### Technisches Anwendungsgebiet

Die vorliegende Erfindung betrifft eine teiltransparente statische Sonnenschutzvorrichtung aus einem flachen Grundkörper, der aus einem für Sonnenstrahlung undurchlässigen Material besteht und/oder mit einem derartigen Material beschichtet ist und durchgängige Öffnungen mit einer winkelselektiven Durchlässigkeit für das Sonnenlicht aufweist, bei der ein Maximum der Durchlässigkeit bei einem Einfallswinkel von # 90° des Sonnenlichts zur Ebene des Grundkörpers liegt.

Im Fassadenbau - insbesondere bei Bürobauten - ist der Anteil der verglasten Flächen in den letzten Jahren kontinuierlich gestiegen. Dies kann neben dem positiven Effekt eines höheren Tageslichtangebots allerdings auch zu einer Überhitzung der Büroräume führen, weshalb ein ausreichender Sonnenschutz vorgesehen werden muss. Dieser Sonnenschutz sollte einerseits zumindest teilweise eine Durchsicht nach außen erlauben und zu einer guten Raumausleuchtung führen, aber andererseits auch ausreichend Sonnenschutz bieten und Blendung vermeiden.

### Stand der Technik

Neben flexiblen, verstellbaren Bauarten von Sonnenschutzvorrichtungen wie Jalousien oder textilen Rollos existieren auch feststehende oder bewegliche Behänge. So zeigen die DE 10161159 A1 und die DE 10139583 A1 Sonnenschutzvorrichtungen, die aus einer parallelen Anordnung horizontaler Metallstäbe aufgebaut sind, deren Querschnittsgeometrie hinsichtlich der Lichtlenkung optimiert ist. Durch einen Abstand zwischen den Stäben wird gleichzeitig die Durchsicht ermöglicht.

Die FR 2 098 888 A offenbart eine Sonnenschutzvorrichtung aus einem flächigen Grundkörper, in den mehrere Einschnitte zur Erzeugung leicht beweglicher Lamellen eingebracht wurden. Bei vorherrschendem Luftzug werden die Lamellen durch die Windkraft angehoben, so dass der durch die flächige Vorrichtung entstehende aerodynamische Windwiderstand verringert wird.

Die DE 27 09 207 A1 befasst sich mit einer wärmesensiblen Jalousette. Die Jalousette besteht aus einer ebenen Platte, die durch Anbringung ungerader Einschnitte in Lamellen unterteilt ist. Die Lamellen sind auf einer ihrer Oberflächen mit einem Werkstoff mit möglichst niedrigem linearen Ausdehnungskoeffizienten beschichtet. Durch diese Ausgestaltung biegen sich die Lamellen abhängig von der Wärmeeinstrahlung selbsttätig auf oder verschließen sich entsprechend wieder.

Die US 5 650 875 A befasst sich mit lichtdurchlässigen flächigen Elementen (Paneelen) und Verfahren zur Regelung der natürlichen Beleuchtung unter Nutzung der Paneele. Die Grundkörper der Paneele bestehen aus einem für Sonnenstrahlung durchlässigen Material, auf den lichtreflektierende Elemente aufgebracht sind.

Die FR 2 068 890 A befasst sich mit Jalousien, die eine Belüftung von Räumen bei gleichzeitigem Schutz gegen Regen und gegen Eindringen von Insekten ermöglichen. Die Jalousien setzen sich aus einer Vielzahl miteinander vereinigter waagrecht, senkrecht und schräg verlaufender Einzelglieder zusammen. In einem waagrechten Teil sind Lüftungslöcher gebildet.

Kommerziell sind Verbundglasscheiben erhältlich, in die ein Streckmetall mit Durchgangsschlitzen einlaminiert ist. Die Durchgangsschlitze entstehen durch streckende Verformung eines Metallbleches, in das vorher entsprechenden Schnitte eingebracht wurden. Eine derartige Sonnenschutzvorrichtung ist bspw. auch in der US 3453039 in Verbindung mit den Figuren 3 und 4 dieser Druckschrift kurz angesprochen, die sich mit einer Sonnenschutzvorrichtung ohne durchgängige Öffnungen befasst. Die zwangsläufig parallele Anordnung der geöffneten Schlitze im Sonnenschutz schränkt jedoch eine derartige Sonnenschutzvorrichtung auf ganz bestimmte Anwendungen ein. Weiterhin ist bei dem Streckprozess das gesamte Blech der Zugbelastung unterworfen, so dass an dem Blech vor der Verformung keine zusätzlichen Elemente angebracht werden können.

Die Aufgabe der vorliegenden Erfindung besteht darin, eine Sonnenschutzvorrichtung anzugeben, die bei der Herstellung ohne großen Aufwand an unterschiedliche Anwendungen angepasst werden kann und die Anbringung oder Integration von weiteren Elementen, wie bspw. Solarabsorberrohren, bereits im Anfangsstadium der Herstellung ermöglicht.

### Darstellung der Erfindung

Die Aufgabe wird mit der Sonnenschutzvorrichtung gemäß Patentanspruch 1 gelöst. Vorteilhafte Ausgestaltungen dieser Sonnenschutzvorrichtung sind Gegenstand der Unteransprüche oder lassen sich der nachfolgenden Beschreibung sowie den Ausführungsbeispielen entnehmen.

Die vorgeschlagene statische Sonnenschutzvorrichtung besteht aus einem flachen Grundkörper, der aus einem für Sonnenstrahlung undurchlässigen Material besteht und/oder mit einem derartigen Material beschichtet ist und durchgängige Öffnungen mit einer winkelselektiven Durchlässigkeit für das Sonnenlicht aufweist, bei der ein Maximum der Durchlässigkeit bei einem Einfallswinkel von # 90° des Sonnenlichts zur Ebene des Grundkörpers liegt. Die Öffnungen sind bei der vorliegenden Sonnenschutzvorrichtung durch rein lokale Bearbeitung in den Grundkörper eingebracht, so dass durch die Erzeugung der Öffnungen keine Beanspruchung oder Belastung der restlichen Bereiche des Grundkörpers auftritt. Die Öffnungen können hierbei kreisrund oder schlitzförmig sein. Der Grundkörper selbst besteht vorzugsweise aus einer ebenen oder gekrümmten Platte aus Metall oder Kunststoff.

Die Öffnungen sind durch lokale Entfernung von Material des Grundkörpers, bspw. mittels Ausstanzen, Ausschneiden oder Bohren in den Grundkörper eingebracht. Geeignete Techniken sind das Laserschneiden, das Laserbohren oder das Wasserstrahlschneiden.

Die vorliegende statische Sonnenschutzvorrichtung zeichnet sich damit durch Öffnungen aus, die durch rein lokale Bearbeitung in den Grundkörper eingebracht sind und somit bei der Herstellung das verbleibende Material des Grundkörpers nicht beeinflussen. Die Winkelselektivität dieser Durchgangsöffnungen kann bei der Herstellung nahezu frei gewählt werden, so dass sich die Sonnenschutzvorrichtung ohne großen Aufwand für die unterschiedlichsten Anwendungen bzw. Anforderungen herstellen lässt. Insbesondere können in unterschiedlichen Abschnitten des Grundkörpers auch unterschiedlich ausgestaltete Öffnungen vorliegen.

Der vorgeschlagene statische Sonnenschutz kann auch zwei oder mehr vorder- und rückseitige transparente Abdeckungen aufweisen, so dass er als Verglasung, Fenster- oder Fassadenelement eingesetzt werden kann. Der Grundkörper ist hierbei unter Verwendung der üblichen Fertigungstechnologien des Fenster- und Fassadenbaus zwischen den Abdeckungen, bspw. Glasscheiben, eingebaut. Durch die speziell ausgebildeten Öffnungen werden die gewünschten Sonnenschutz-, Durchsicht-, Blendschutz- und Tageslichtversorgungsanforderungen erfüllt.

Es ist in vielen Fällen, insbesondere beim Einsatz der Sonnenschutzvorrichtung als Fassadenelement aus optischen Gründen vorteilhaft, wenn die sonnenzugewandte Seite des Grundkörpers eine andere Farbe als die sonnenabgewandte Seite aufweist. Die unterschiedliche Farbe kann bspw. durch unterschiedliche Lackierung beider Seiten erhalten werden. Vorzugsweise ist die sonnenabgewandte Seite des Grundkörpers IR-reflektierend ausgebildet, bspw. metallisch oder durch Beschichtung mit einem IR-reflektierenden Lack.

Die Sonnenschutzvorrichtung eignet sich besonders vorteilhaft für den Einsatz im Brüstungsbereich von Bauwerken, da sie bei geeigneter Ausgestaltung die Möglichkeit der Durchsicht auch nach schräg unten bietet. Dies betrifft vor allem Brüstungsbereiche von Ganzglasfassaden oder Balkonbrüstungen, sowohl im Wohnungs- als auch im Nichtwohnungsbau. Die vorliegende Sonnenschutzvorrichtung lässt sich vorteilhaft für alle Fassadenbereiche einsetzen, die verglast sind, bevorzugt für solche Bereiche, die nicht unmittelbar zur Aussicht dienen. Beispiele hierfür sind horizontale Dachoberlichte, geneigte Fassaden- oder Dachelemente sowie grundsätzlich der Oberlichtbereich und der Brüstungsbereich einer Fassade.

In einer Alternative der vorliegenden Sonnenschutzvorrichtung sind die Öffnungen als Schlitze oder Rillen mit einem keilförmigen Querschnittsprofil gebildet. Die Schlitze können vertikal, horizontal oder auch schräg verlaufen, damit die Sonne möglichst gut ausgeblendet wird. Zumindest eine der beiden Seitenwände der keilförmigen Schlitze verläuft nicht senkrecht zur Ebene des Grundkörpers bzw. zu dessen Oberfläche, sondern unter einem Winkel von < 90°. Über die Wahl der Winkel der beiden Seitenwände sowie der lichten Weite des Schlitzes senkrecht zur Schlitzrichtung, im Folgenden auch als Spaltweite bezeichnet, und die Dicke des Grundkörpers können auch hier die Sonnenschutzwirkung ebenso wie der Durchsichtwinkel, der Blendschutz und die Tageslichtversorgung gezielt eingestellt werden.

Bei einer weiteren Alternative der vorliegenden Sonnenschutzvorrichtung sind die Öffnungen als Bohrungen ausgebildet, deren zentrale Achse unter einem Winkel von # 90° zur Ebene des Grundkörpers bzw. zu dessen Oberfläche verläuft. Über den Winkel der zentralen Achse der Bohrungen, den Durchmesser der Bohrungen und die Dicke des Grundkörpers können die für die jeweilige Anwendung gewünschten Wirkungen des Sonnenschutzes gezielt eingestellt werden. Hierbei ist es auch möglich, dass zumindest einige der Bohrungen nicht parallel zueinander verlaufen.

### Kurze Beschreibung der Zeichnungen

Die vorliegende Sonnenschutzvorrichtung wird nachfolgend anhand von Ausführungsbeispielen in Verbindung mit den Zeichnungen nochmals kurz erläutert. Hierbei zeigen:
- Fig. 1: ein Beispiel für eine Ausgestaltung der vorliegenden Sonnenschutzvorrichtung mit keilförmigen Schlitzen als Öffnungen;
- Fig. 2: ein Beispiel für eine Ausgestaltung der Sonnenschutzvorrichtung mit kreisrunden Bohrungen als Öffnungen;
- Fig. 3: ein Beispiel für die Verwendung der Sonnenschutzvorrichtung als Balkonbrüstung;
- Fig. 4: ein Beispiel für eine Ausgestaltung der Sonnenschutzvorrichtung mit Absorberkanälen; und
- Fig. 5: ein weiteres Beispiel für eine Ausgestaltung der Sonnenschutzvorrichtung mit Absorberkanälen.

### Wege zur Ausführung der Erfindung

Figur 1 zeigt eine Möglichkeit der Ausgestaltung der vorliegenden Sonnenschutzvorrichtung, bei der die winkelselektive Sonnenschutzstruktur durch Ausschneiden keilförmiger Längsrillen 10 gebildet wird. Dies kann bspw. mittels Laserschneiden erfolgen. Die Rillen 10 können vertikal, horizontal oder auch schräg verlaufen, damit die Sonne möglichst gut ausgeblendet wird. An einer Süd-West-Fassade ist eine schräge Anordnung vorteilhaft (vgl. W. Lorenz, "A Glazing Unit for Solar Control, Daylighting and Energy Conservation", Solar Energy 70 (2001) No. 2, pp. 109-130, insbesondere der Abbildung 2 dieser Veröffentlichung). Im Weiteren wird zur Veranschaulichung von horizontalen Rillen ausgegangen. Dabei ist die untere Seitenwand 11 der Rille 10 vorteilhafter Weise nach außen unten abgeschrägt, um eine Durchsicht nach unten zu ermöglichen. Die Winkel α und β werden gegen die Horizontale gemessen. σ ist der Ausblendwinkel für die Sonne. Der Winkel α beträgt vorzugsweise zwischen 0° und 85°, der Winkel β, der die Neigung der oberen Seitenwand 12 gegen die Horizontale angibt, vorzugsweise zwischen -20° und +10°.

In der Regel haben die Blendschutzanforderungen und die Durchsicht nach außen eine höhere Priorität als die Tageslichtversorgung des Raumes. Störende Reflexe sollen daher auf jeden Fall vermieden werden. Die untere Seitenwand 11 sollte daher in der Regel steiler als 45° aus der Horizontalen gedreht sein (α ≥ 45°), damit horizontal einfallendes Sonnenlicht nicht nach innen, sondern nach oben umgelenkt wird. Licht mit größerem Höhenwinkel wird dann ebenfalls nach außen reflektiert, weil der Einfallswinkel gleich dem Ausfallswinkel ist. Die Winkelangaben für α gelten unabhängig von der Neigung der Fassade, an der die Sonnenschutzvorrichtung angebracht wird. Sie leiten sich nur aus den möglichen Sonnenpositionen ab.

Wenn die Tageslichtversorgung eine höhere Priorität hat, bspw. im oberen Segment eines Fensterbandes oder oberhalb der Kopfhöhe, sollte das Licht in den Raum reflektiert werden (d.h. α < 45°). Auch diese Winkelangabe für α gilt unabhängig von der Neigung der Fassade, sondern leitet sich aus den möglichen Sonnenpositionen am jeweiligen Ort der Anbringung ab.

Die obere Seitenwand 12 sollte vorteilhafter Weise so um den Winkel β gegen die Horizontale nach oben geneigt sein, dass die direkte Sonne die meiste Zeit nicht streifend an der Fläche entlang in den Raum scheinen kann (-20°≤ β ≤10°). Besonders bevorzugt wird der Winkel β so gewählt, dass gilt: -10°≤ β ≤0°. Varianten mit |β| > 10° sind zwar ebenfalls möglich, allerdings handelt es sich hierbei um verschlechterte Ausführungsformen. Die Winkelangaben für β gelten unabhängig von der Neigung der Fassade. Sie leiten sich nur aus den möglichen Sonnenpositionen ab.

Ein weiterer Parameter zur Einstellung der Blendschutzwirkung ist die Spaltweite D, die die lichte Weite an der Innenseite der Rille 10 angibt. Damit legt D fest, ab welchem Sonnen-Profilwinkel αp = σ die Sonne direkt durch die Rillen bzw. Spalte im Grundkörper scheinen kann. Der Profilwinkel ist die Projektion des Sonnen-Höhenwinkels auf eine vertikale Ebene, die senkrecht zum Grundkörper steht. Bei einem Fassaden-Azimut = Sonnen-Azimut stimmt der Profilwinkel mit dem Höhenwinkel der Sonne überein. Die Festlegung der Spaltweite kann also in diesem Spezialfall erfolgen, wie dies bspw. auch in der Figur 2 in der rechten Teilabbildung veranschaulicht ist. Unabhängig von der Neigung der Fassade soll die Spaltweite so gewählt werden, dass die direkte Sonne ab einem Profilwinkel von -20°≤ α_{P}=σ ≤70°, bevorzugt 0°≤ α_{P}=σ ≤45° und besonders bevorzugt 5°≤ αₚ=σ ≤25° ausgeblendet wird.

Figur 2 zeigt hierzu ein weiteres Beispiel der vorliegenden Sonnenschutzvorrichtung, bei der die Öffnungen durch schräg gebohrte Löcher 13 gebildet sind. Diese Löcher 13 können bspw. mit einem Laser erzeugt werden. Die Löcher 13 weisen vorteilhafterweise schräg nach außen unten, um eine Durchsicht in diese Richtung zu ermöglichen.

Wenn hohe Blendschutzanforderungen bestehen, ist es sinnvoll, zunächst die Löcher 13 in den Grundkörper 1 einzubringen und dann den Grundkörper 1 matt schwarz zu beschichten, damit die von der Sonne beschienene Wandung der Bohrung bzw. des Loches 13 ebenfalls beschichtet ist. Mit den im rechten Teil der Figur 2 definierten Winkeln gilt: Ø = t * cos (α_{E}) * (tan(α_{E}) + tan(σ_{E})). Bei gegebener Blechstärke t bzw. Stärke des Grundkörpers und gewünschten Winkeln α und σ ergibt sich somit der notwenige Lochdurchmesser Ø.

Es ist in vielen Fällen sinnvoll, wenn die Löcher 13 nicht parallel sind, damit auch seitlich eine gewisse Transparenz besteht. Die Richtungen der zentralen Achsen der Löcher 13 sollten aber vorteilhafter Weise alle in einer Ebene enthalten sein, die um den Winkel α_{E} aus der Horizontalen nach unten gedreht ist und mit dem Grundkörper eine Horizontale Schnittlinie hat (vgl. Figur 2).

Die unten angegebenen Winkelbereiche für α_{E} sind auch bei nicht vertikalen Fassaden gültig (bspw. bei Dachfenstern), denn α_{E} leitet sich nur von der Sonnenposition ab und nicht von der Neigung der Fassade. Deshalb ist α_{E} gegen die Horizontale definiert, unabhängig von der Neigung des Grundkörpers. Bei nicht nach Süden orientierten Fassaden ist es vorteilhaft, wenn die Schnittlinie mit dem Grundkörper nicht horizontal ist sondern geneigt, damit die Sonne möglichst gut ausgeblendet wird.

Für den Winkelbereich von σ_{E} gilt: -20°≤ σ_{E} ≤80°, bevorzugt 0°≤ σ_{E} ≤45°, besonders bevorzugt 5°≤ σ_{E} ≤25°.

Für den Winkelbereich von α_{E} gilt: 0°≤ α_{E} ≤85°. Wenn hohe Blendschutzanforderungen bestehen, ist α_{E} vorzugsweise > 45°, weil dann direkt einfallende Strahlung nach außen oben reflektiert wird. Horizontal einfallende Strahlung wird bei α_{E} = 45° senkrecht nach oben reflektiert. In der Regel bestehen hohe Blendschutzanforderungen, weil durch Streulicht auch die Durchsicht verschlechtert werden kann.

Wenn keine hohen Blendschutzanforderungen bestehen und Tageslichtnutzung wichtig ist, dann liegt der Winkel α_{E} bei < 45°, weil dann von außen einfallende Direktstrahlung tendenziell nach innen an die Decke gelenkt wird. Je kleiner α_{E}, desto mehr Licht wird nach innen gelenkt.

Figur 3 zeigt ein Beispiel, bei der die vorgeschlagene Sonnenschutzvorrichtung als Balkonbrüstung eingesetzt wird. In der Figur ist die Sonnenschutzvorrichtung 14 erkennbar, die zwischen dem Handlauf 15 und der Bodenplatte 16 des Balkons montiert ist. Die Öffnungen sind hierbei so ausgebildet, dass eine Durchsicht schräg nach unten ermöglicht wird, eine Durchlässigkeit für das Sonnenlicht oberhalb eines Sonnenwinkels von 25° jedoch verhindert wird. In der Ausgestaltung der Figur 3 sind zusätzlich Absorberrohre 17 an der Sonnenschutzvorrichtung 14 befestigt oder in sie integriert, die an Sammelkanäle 18 für den Rücklauf und den Vorlauf angeschlossen sind. Auf diese Weise kann die von der Sonnenschutzvorrichtung absorbierte Sonnenenergie als Wärmeenergie an ein Wärmeträgermedium abgegeben werden, das die Absorberrohre durchströmt.

Die Figuren 4 und 5 zeigen zwei ähnliche Ausgestaltungen, bei der die Sonnenschutzvorrichtung 14 ebenfalls Absorberrohre 17 umfasst. Die Ausgestaltung der Figur 4 zeigt hierbei den optischen Eindruck für den Fall von trapezförmigen Öffnungen, die Ausgestaltung der Figur 5 den optischen Eindruck bei feinen Schlitzen als Öffnungen.

### Bezugszeichenliste

- 1: Blech
- 10: keilförmige Rillen
- 11: untere Seitenwand
- 12: obere Seitenwand
- 13: Löcher
- 14: Sonnenschutzvorrichtung
- 15: Handlauf
- 16: Bodenplatte
- 17: Absorberrohre
- 18: Sammelkanäle

## Patentansprüche

1. Statische Sonnenschutzvorrichtung aus einem flachen Grundkörper (1), der aus einem für Sonnenstrahlung undurchlässigen Material besteht oder mit einem derartigen Material beschichtet ist und durchgängige Öffnungen (10, 13) mit einer winkelselektiven Durchlässigkeit für das Sonnenlicht aufweist, bei der ein Maximum der Durchlässigkeit bei einem Einfallswinkel von # 90° des Sonnenlichts zur Ebene des Grundkörpers (1) liegt, wobei die Öffnungen (10, 13) Schlitze mit einem keilförmigen Querschnittsprofil, bei denen zumindest eine Seitenwand (11, 12) nicht senkrecht zu einer Oberfläche des Grundkörpers (1) verläuft, oder Bohrungen mit zentralen Achsen sind, die nicht senkrecht zu einer Oberfläche des Grundkörpers (1) verlaufen, und durch rein lokale Entfernung von Material des Grundkörpers (1) in den Grundkörper (1) eingebracht sind.

2. Sonnenschutzvorrichtung nach Anspruch 1,
**dadurch gekennzeichnet,**
**dass** zumindest einige der Bohrungen nicht parallel verlaufen.

3. Sonnenschutzvorrichtung nach Anspruch 2,
**dadurch gekennzeichnet,**
**dass** die Bohrungen in Reihen angeordnet sind und die zentralen Achsen der Bohrungen jeder Reihe jeweils in einer Ebene liegen.

4. Sonnenschutzvorrichtung nach Anspruch 1,
**dadurch gekennzeichnet,**
**dass** zumindest bei einigen der Schlitze eine erste Seitenwand (11) unter einem Winkel von ≥ 45° oder unter einem Winkel von < 45° zur Senkrechten auf die Ebene des Grundkörpers (1) verläuft, und dass eine zweite Seitenwand (12) unter einem Winkel zwischen -10° und 0° zur Senkrechten auf die Ebene des Grundkörpers (1) verläuft.

5. Sonnenschutzvorrichtung nach Anspruch 1,
**dadurch gekennzeichnet,**
**dass** bei vertikaler Aufstellung des Grundkörpers (1) Winkel, um die eine obere Seitenwand (12) und eine untere Seitenwand (11) zur Normalen auf die Ebene des Grundkörpers (1) verlaufen, derart gewählt sind, dass in einem Schnitt der betroffenen Schlitze mit einer vertikalen Ebene senkrecht zum Grundkörper (1) und zu einer Schlitzlängsrichtung eine geradlinige Verbindungslinie zwischen einer Unterkante des Schlitzes auf einer Seite des Grundkörpers (1) und einer Oberkante des Schlitzes auf einer gegenüberliegenden Seite des Grundkörpers (1) unter einem Winkel zur Normalen auf den Grundkörper (1) steht, der zwischen 0° und 45°, vorzugsweise zwischen 5° und 25°, beträgt, und/oder dass eine Spaltweite der Schlitze so gewählt ist, dass bei vertikaler Aufstellung des Grundkörpers (1) in einem Schnitt der betroffenen Schlitze mit einer vertikalen Ebene senkrecht zum Grundkörper (1) und zu einer Schlitzlängsrichtung eine geradlinige Verbindungslinie zwischen einer Unterkante des Schlitzes auf einer Seite des Grundkörpers (1) und einer Oberkante des Schlitzes auf einer gegenüberliegenden Seite des Grundkörpers (1) unter einem Winkel zur Normalen auf den Grundkörper (1) steht, der zwischen 0° und 45°, vorzugsweise zwischen 5° und 25°, beträgt.

6. Sonnenschutzvorrichtung nach einem der Ansprüche 1 bis 3,
**dadurch gekennzeichnet,**
**dass** bei vertikaler Aufstellung des Grundkörpers (1) die zentralen Achsen der Bohrungen so verlaufen, dass bei einer Parallel-Projektion der Bohrungen parallel zur Ebene des Grundkörpers (1) auf eine vertikale Projektionsebene senkrecht zum Grundkörper (1) die Projektionen der zentralen Achsen parallel zueinander sind und dass in der Parallel-Projektion eine geradlinige Verbindungslinie zwischen einer Unterkante der jeweiligen Bohrung auf einer Seite des Grundkörpers (1) und einer Oberkante der Bohrung (10, 13) auf einer gegenüberliegenden Seite des Grundkörpers (1) unter einem Winkel zur Normalen auf den Grundkörper (1) steht, der zwischen 0° und 45°, vorzugsweise zwischen 5° und 25° beträgt, und/oder dass ein Durchmesser der Bohrungen so gewählt ist, dass bei vertikaler Aufstellung des Grundkörpers (1) in einer Parallel-Projektion der Bohrungen parallel zur Ebene des Grundkörpers auf eine vertikale Projektionsebene senkrecht zum Grundkörper (1) eine geradlinige Verbindungslinie zwischen einer Unterkante der jeweiligen Bohrung auf einer Seite des Grundkörpers (1) und einer Oberkante der Bohrung (10, 13) auf einer gegenüberliegenden Seite des Grundkörpers (1) unter einem Winkel zur Normalen auf den Grundkörper (1) steht, der zwischen 0° und 45°, vorzugsweise zwischen 5° und 25° beträgt.

7. Sonnenschutzvorrichtung nach einem der Ansprüche 1 bis 6,
**dadurch gekennzeichnet,**
**dass** die sonnenzugewandte Seite des Grundkörpers (1) eine andere Farbe als die sonnenabgewandte Seite aufweist.

8. Sonnenschutzvorrichtung nach einem der Ansprüche 1 bis 7,
**dadurch gekennzeichnet,**
**dass** die sonnenabgewandte Seite des Grundkörpers (1) IR-reflektierend ausgebildet ist.

9. Sonnenschutzvorrichtung nach einem der Ansprüche 1 bis 7,
**dadurch gekennzeichnet,**
**dass** die sonnenzugewandte und die sonnenabgewandte Seite des Grundkörpers (1) IR-reflektierend ausgebildet sind.

## Claims

1. A static sun protection device comprising a flat base (1), which consists of a material that is opaque to solar radiation, or is coated with such a material, and has continuous openings (10, 13) with a permeability to sunlight that is a function of angle, in which a maximum permeability occurs at a sunlight incidence angle of # 90° relative to the plane of the base (1), wherein the openings (10, 13) are slots with a wedge-shaped cross-sectional profile, in which at least one sidewall (11, 12) does not run at right angles to one surface of the base (1), or are holes with central axes, which do not run at right angles to one surface of the base (1), and are introduced into the base (1) by means of a purely local removal of material of the base (1).

2. The sun protection device in accordance with Claim 1,
**characterised in that**,
at least some of the holes do not run in parallel.

3. The sun protection device in accordance with Claim 2,
**characterised in that**,
the holes are arranged in rows, and the central axes of the holes of each row in each case lie in one plane.

4. The sun protection device in accordance with Claim 1,
**characterised in that**,
in the case of at least some of the slots a first sidewall (11) runs at an angle of ≥ 45°, or at an angle of < 45°, to the perpendicular onto the plane of the base (1), and **in that** a second sidewall (12) runs at an angle of between -10° and 0° to the perpendicular onto the plane of the base (1).

5. The sun protection device in accordance with Claim 1,
**characterised in that**,
in the case of a vertical installation of the base (1), angles at which an upper sidewall (12) and a lower sidewall (11) run relative to the normal onto the plane of the base (1), are selected such that in a section of the slots concerned with a vertical plane at right angles to the base (1) and to a longitudinal slot direction, a straight line connecting between a lower edge of the slot on one side of the base (1) and an upper edge of the slot on an opposite side of the base (1) is aligned at an angle to the normal onto the base (1), which lies between 0° and 45°, preferably between 5° and 25°, and/or **in that** a gap width of the slots is selected such that in the case of a vertical installation of the base (1) in a section of the slots concerned with a vertical plane at right angles to the base (1) and to a longitudinal slot direction, a straight line connecting between a lower edge of the slot on one side of the base (1) and an upper edge of the slot on an opposite side of the base (1) is aligned at an angle to the normal onto the base (1), which lies between 0° and 45°, preferably between 5° and 25°.

6. The sun protection device in accordance with one of the Claims 1 to 3,
**characterised in that**,
in the case of a vertical installation of the base (1) the central axes of the holes run such that, in the case of a parallel projection of the holes parallel to the plane of the base (1) onto a vertical projection plane at right angles to the base (1), the projections of the central axes are parallel to one another, and **in that** in the parallel projection a straight line connecting between a lower edge of the hole concerned on one side of the base (1) and an upper edge of the hole (10, 13) on an opposite side of the base (1) is aligned at an angle relative to the normal onto the base (1), which lies between 0° and 45°, preferably between 5° and 25°, and/or **in that** a diameter of the holes is selected such that, in the case of a vertical installation of the base (1) in a parallel projection of the holes parallel to the plane of the base onto a vertical projection plane at right angles to the base (1), a straight line connecting between a lower edge of the hole concerned on one side of the base (1) and an upper edge of the hole (10, 13) on an opposite side of the base (1) is aligned at an angle to the normal onto the base (1), which lies between 0° and 45°, preferably between 5° and 25°.

7. The sun protection device in accordance with one of the Claims 1 to 6,
**characterised in that**,
the side of the base (1) facing towards the sun has a colour that differs from that on the side facing away from the sun.

8. The sun protection device in accordance with one of the Claims 1 to 7,
**characterised in that**,
the side of the base (1) facing away from the sun is designed to be IR-reflecting.

9. The sun protection device in accordance with one of the Claims 1 to 7,
**characterised in that**,
the sides of the base (1) facing towards the sun and away from the sun are designed to be IR-reflecting.

## Revendications

1. Dispositif de protection contre le soleil statique composé d'un corps de base plat (1), fait d'un matériau opaque au rayonnement solaire ou revêtu d'un matériau de ce type et qui comporte des ouvertures (10, 13) interconnectées avec une perméabilité sélective du point de vue angulaire pour la lumière solaire, pour lequel un maximum de perméabilité se situe à un angle d'incidence de # 90° de la lumière solaire par rapport au plan du corps de base (1), pour lequel les ouvertures (10, 13) sont des fentes avec un profil de section cunéiforme, pour lesquelles au moins une paroi latérale (11, 12) ne passe pas perpendiculairement à une surface du corps de base (1), ou, sont des trous avec des axes centraux, qui ne passent pas perpendiculairement à une surface du corps de base (1) et sont mis en place dans le corps de base (1) par une distance purement locale du matériau du corps de base (1).

2. Dispositif de protection contre le soleil selon la revendication 1,
**caractérisé en ce qu'**
au moins plusieurs des trous ne sont pas disposés de façon parallèle.

3. Dispositif de protection contre le soleil selon la revendication 2,
**caractérisé en ce que**
les trous sont disposés en rangées et que les axes centraux des trous de chaque rangée se trouvent respectivement dans un plan.

4. Dispositif de protection contre le soleil selon la revendication 1,
**caractérisé en ce qu'**
au moins pour plusieurs des fentes une première paroi latérale (11) passe sous un angle de ≥ 45° ou sous un angle de < 45° à la perpendiculaire au plan du corps de base (1) et **en ce qu'**une deuxième paroi latéral (12) passe sous un angle entre -10° et 0° à la perpendiculaire au plan du corps de base (1).

5. Dispositif de protection contre le soleil selon la revendication 1,
**caractérisé en ce que**
pour la disposition verticale du corps de base (1), les angles autour desquels une paroi latérale supérieure (12) et une paroi latérale inférieure (11) passent à la verticale du plan du corps de base (1), sont choisis de telle sorte que dans une section de la fente concernée avec un plan verticale, perpendiculaire au corps de base (1) et à un sens longitudinal de fente, une ligne de jonction rectiligne entre un bord inférieur de la fente sur un côté du corps de base (1) et un bord supérieur de la fente sur un côté opposé du corps de base (1), se trouve sous un angle à la verticale du corps de base (1) qui se situe entre 0° et 45°, de préférence entre 5° et 25° et/ou **en ce qu'**un interstice de fente est choisi de telle sorte que pour la disposition verticale du corps de base (1) dans une section de la fente concernée avec un plan vertical perpendiculaire au corps de base (1) et à un sens longitudinal de fente, une ligne de jonction rectiligne entre un bord inférieur de la fente sur un côté du corps de base (1) et un bord supérieur de la fente sur un côté opposé du corps de base (1) se trouve sous un angle à la verticale du corps de base (1) qui se situe entre 0° et 45°, de préférence entre 5° et 25°.

6. Dispositif de protection contre le soleil selon une des revendications 1 à 3,
**caractérisé en ce que**
pour la disposition verticale du corps de base (1), les axes centraux des trous passent de telle sorte que pour une projection parallèle des trous parallèlement au plan du corps de base (1) sur un plan de projection vertical perpendiculairement au corps de base (1), les projections des axes centraux sont parallèles les uns par rapport aux autres et **en ce que** dans la projection parallèle, une ligne de liaison droite entre un bord inférieur du trou respectif sur un côté du corps de base (1) et un bord supérieur du trou (10, 13) sur un côté opposé du corps de base (1) se trouve sous un angle à la verticale du corps de base (1) qui se situe entre 0° et 45°, de préférence entre 5° et 25° et/ou en ce qu'un diamètre des trous est choisi de telle sorte que pour la disposition verticale du corps de base (1) dans une projection parallèle des trous parallèlement au plan du corps de base sur un plan de projection verticale perpendiculairement au corps de base (1), une ligne de jonction rectiligne entre un bord inférieur du trou respectif sur un côté du corps de base (1) et un bord supérieur du trou (10, 13) sur un côté opposé du corps de base (1) se trouve sous un angle à la verticale du corps de base (1) qui se situe entre 0° et 45°, de préférence entre 5° et 25°.

7. Dispositif de protection contre le soleil selon une des revendications 1 à 6,
**caractérisé en ce que**
le côté tourné vers le soleil du corps de base (1) comporte une autre couleur que le côté opposé au soleil.

8. Dispositif de protection contre le soleil selon une des revendications 1 à 7,
**caractérisé en ce que**
le côté opposé au soleil du corps de base (1) est configuré réfléchissant les rayons infrarouges.

9. Dispositif de protection contre le soleil selon une des revendications 1 à 7,
**caractérisé en ce que**
le côté tourné vers le soleil et le côté opposé au soleil du corps de base (1) sont configurés réfléchissants les rayons infrarouges.
